# EUROPÄISCHE PATENTSCHRIFT

(11) **EP 0 093 987 B1**
(45) Veröffentlichungstag und Bekanntmachung des Hinweises auf die Patenterteilung: **20.11.1986**
(21) Anmeldenummer: 83104250.2
(22) Anmeldetag: 30.04.1983
(51) Int. Cl.: B65H 33/16, B65H 39/00

(54) **Zusammenführungsvorrichtung für nebeneinanderliegend anfallende Zuschnitte zu einem Stoss bzw. Stapel**
Device for concentrating blanks which arrive side by side in a pile or a stack
Dispositif pour empiler des coupes arrivant l'une à côté de l'autre

(30) Priorität: 11.05.1982 DE 3217627
(43) Veröffentlichungstag der Anmeldung: 16.11.1983
(73) Patentinhaber: Ziegler & Herzinger Maschinenbau GmbH, D-86356 Neusäss (DE)
(72) Erfinder: Herzinger, Georg, D-8902 Neusäss-Steppach (DE)
(74) Vertreter: Munk, Ludwig, Dipl.-Ing.

## Beschreibung

Die Erfindung betrifft eine Vorrichtung zum Zusammenführen von bei einem Schneidvorgang in Form einer Reihe nebeneinanderliegend anfallenden Zuschnitten zu einem Stoss bzw. Stapel, insbesondere zum Zusammenführen von durch Zertrennen eines Materialstreifens hergestellten Spielkartenzuschnitten zu einem kompletten Spiel, bei der die Zuschnitte nach dem Trennvorgang in ein mit mehreren nebeneinander angeordneten Aufnahmeeinrichtungen versehenes Magazin eingelegt werden, das durch eine taktweise aktivierbare Rasteinrichtung entleerbar ist, die die nebeneinander angeordneten Aufnahmeeinrichtungen durchläuft und die zu einem Stoss bzw. Stapel zusammengeführten Zuschnitte auf einer neben dem Magazin angeordneten Auslegeeinrichtung ablegt.

Bei einer einen Stand der Technik darstellenden Anordnung dieser Art ist lediglich ein stationär angeordnetes Magazin vorgesehen, das nach erfolgter Befüllung seiner Aufnahmeeinrichtungen mit einer vorgegebenen Anzahl von Zuschnitten durch die zugeordnete Raffeinrichtung entleerbar ist. Nachteilig hierbei ist, dass dieses Magazin während des Raffvorgangs blockiert ist, d.h. dass während des Zusammenwirkens der Raffeinrichtung mit diesem Magazin keine neuen Zuschnitte in dieses eingelegt werden können. Es ist daher erforderlich, den gesamten Materialfluss so zu takten, dass sich dem Raffvorgang entsprechende Lücken ergeben, was sich jedoch negativ auf den erzielbaren Ausstoss und damit die Wirtschaftlichkeit auswirkt. Besonders nachteilig wirkt es sich dabei in diesem Sinne aus, dass der Raffvorgang zur Vermeidung von Betriebsstörungen und Zuschnittbeschädigungen verhältnismässig langsam ablaufen muss. Man hat zwar auch schon versucht, die Wirtschaftlichkeit durch eine Beschleunigung des Raffvorgangs zu verbessern. Die Erfahrung hat jedoch gezeigt, dass sich bei einer hohen Raffgeschwindigkeit Betriebsstörungen und Beschädigungen der Zuschnitte nicht vermeiden lassen.

Hiervon ausgehend ist es daher die Aufgabe der vorliegenden Erfindung, mit einfachen und daher kostengünstigen Mitteln eine Vorrichtung eingangs erwähnter Art zu schaffen, die einen vergleichsweise hohen Ausstoss ermöglicht und dennoch eine hohe Betriebssicherheit und eine schonende Arbeitsweise gewährleistet.

Diese Aufgabe wird erfindungsgemäss dadurch gelöst, dass mehrere auf einer endlosen Bahn hintereinander angeordnete Magazine vorgesehen sind, die mittels einer taktweise aktivierbaren Transporteinrichtung schrittweise in mehrere Arbeitsstellungen transportierbar sind, von denen eine im Wirkbereich einer Zuführeinrichtung und zumindest eine weitere im Wirkbereich zumindest einer Raffeinrichtung vorgesehen sind.

Diese Massnahmen ergeben praktisch einen Magazin-Paternoster und stellen somit in vorteilhafter Weise sicher, dass laufend zumindest zwei Magazine im Einsatz sind, von denen das eine gefüllt und das andere gleichzeitig entleert werden kann. Dadurch, dass das Befüllen und das Entleeren hierbei gleichzeitig ablaufen, kann in vorteilhafter Weise jede Unterbrechung des Materialflusses entfallen, was eine beträchtliche Produktionssteigerung ermöglicht. Gleichzeitig ist jedoch sichergestellt, dass der Raffvorgang sehr langsam ablaufen kann, wodurch nicht nur Betriebsstörungen zuverlässig eliminiert werden, sondern auch eine schonende Behandlung der zum Eingriff mit der Raffeinrichtung kommenden Zuschnitte gewährleistet ist. Die erfindungsgemässen Massnahmen lassen daher auch noch bei der Verarbeitung von höchst empfindlichem Material zufriedenstellende Ergebnisse erwarten. Ein weiterer Vorteil der erfindungsgemässen Massnahmen ist darin zu sehen, dass infolge des hier möglichen langsamen Betriebs der Raffeinrichtung gleichzeitig eine geräusch- und verschleissarme Betriebsweise gewährleistet wird. Die mit der Erfindung erzielbaren Vorteile sind demnach in einer ausgezeichneten Wirtschaftlichkeit zu sehen.

In vorteilhafter Weiterbildung der übergeordneten Massnahmen kann die Transporteinrichtung von einer den Maschinentakt vorgebenden Eintourenwelle aus angetrieben werden, wobei im kinematischen Antriebskettenzug eine registerhaltige Freilaufkupplung vorgesehen sein kann, die zweckmässig mittels eines Vorwahlzählers aktivierbar ist. Diese Massnahmen ergeben in vorteilhafter Weise ein Schrittgetriebe, dessen Schrittabstände mit Hilfe des Zählers voreinstellbar sind. Hierdurch lässt sich eine hohe Variabilität hinsichtlich der Magazinbelegung mit einem oder mehreren in einzelne Zuschnitte aufgeteilten Streifen erreichen.

Eine weitere vorteilhafte Massnahme kann darin bestehen, dass die Transportbahn der Magazine unterhalb der Raffeinrichtung hindurchführt. Diese Massnahmen gewährleisten eine hohe konstruktive Freizügigkeit hinsichtlich der Ausbildung der Raffeinrichtung und ermöglichen die Verwendung von einfachen, in sich starren Rafforganen, ohne hierbei in Kollision mit der Transporteinrichtung zu gelangen.

Gemäss einer weiteren vorteilhaften Ausgestaltung der übergeordneten Massnahmen können die Magazine quer zur Magazinlaufrichtung sich erstreckende Schienen aufweisen, denen jeweils ein über ihre ganze Länge sich erstreckender vorderer und hinterer Anschlag zugeordnet ist, die die vorzugsweise durch in Vorwärtsrichtung der Raffeinrichtung ansteigende Keile gebildeten, auf den Schienen aufgenommenen Aufnahmeeinrichtungen seitlich begrenzen. Die vorderen und hinteren Anschläge gewährleisten hierbei nicht nur eine saubere Ausrichtung der durch die Zuführeinrichtung in die einzelnen Aufnahmeeinrichtungen eingelegten Zuschnitte, sondern ergeben gleichzeitig auch eine zuverlässige Lagesicherung der Zuschnitte während des Betriebs der Transporteinrichtung.

In weiterer vorteilhafter Ausgestaltung der übergeordneten Massnahmen sind die die Aufnahmeeinrichtungen aufnehmenden Magazin-Schienen und die die Anschläge aufnehmenden Träger jeweils mit ihren Enden separat auf zur Bildung der Transporteinrichtung vorzugsweise vorgesehenen Ketten aufgenommen. Die separate Lagerung der Magazin-Schienen und der Anschlag-Träger ergibt in vorteilhafter Weise eine platzsparende Bauweise hinsichtlich des benötigten Schwenkraums in den Umkehrbereichen der Transporteinrichtung. Der beim Umlauf der Anschläge erforderliche Schwenkraum kann dabei in vorteilhafter Weise durch Umlegen bzw. Anschwenken der Anschläge an die Ketten im Umkehrbereich noch verkleinert werden. Diese auf Platzersparnis hinauslaufenden Massnahmen stellen sicher, dass zwischen Zuführeinrichtung und der dieser zugeordneten Magazin-Füllstellung nur wenig Schwenkraum und damit nur ein geringer Abstand benötigt wird, was sich vorteilhaft auf die Betriebssicherheit auswirkt.

Weitere zweckmässige Ausgestaltungen und vorteilhafte Fortbildungen der übergeordneten Massnahmen ergeben sich aus der nachstehenden Beschreibung eines Ausführungsbeispiels anhand der Zeichnung in Verbindung mit den restlichen Unteransprüchen.

In der Zeichnung zeigen:
Fig. 1 eine in eine Maschine zur Herstellung von Spielkarten integrierte erfindungsgemässe Zusammenführvorrichtung anhand eines Materialflussschemas,
Fig. 2 eine Seitenansicht der erfindungsgemässen Vorrichtung in gegenüber Figur 1 vergrösserter Darstellung und
Fig. 3 ein Beispiel für den Antrieb der erfindungsgemässen Vorrichtung teilweise im Schnitt.

Bei der Herstellung von Spielkarten wird ein hiermit bedruckter Bogen in schmale lange Streifen geschnitten, die ihrerseits in den einzelnen Spielkarten entsprechende, rechteckförmige Zuschnitte zerschnitten werden. Die Anordnung gemäss Figur 1 ist hierzu mit einer Schneidstation 1 versehen, die eine obere und eine untere Messerwalze 2 bzw. 3 mit entsprechend dem Druckbild auf den zu zerschneidenden Streifen nebeneinander angeordneten Messerscheiben besitzt. Die Streifen werden mittels eines Anlegers 4 von einem Stapel 5 abgenommen und mit quer zur Messerwalzenachse verlaufenden Längskanten an die Schneidstation 1 übergeben. Der Transport der Streifen durch die Schneidstation wird durch den Messerwalzen vor- und nachgeordnete, durch Zugwalzenpaarungen gebildete Zugeinrichtungen 6 bzw. 7 bewerkstelligt. Die durch die den Messerwalzen nachgeordnete Zugeinrichtung 7 aus der Schneidstation 1 herausgeführten Streifen werden in zertrennter Form in eine Zusammenführvorrichtung 8, welche die nebeneinander liegend anfallenden Zuschnitte zu einem Stapel bzw. Stoss zusammenführt, eingelegt. Die Zusammenführvorrichtung 8 wird mittels einer Zuführeinrichtung 9 beaufschlagt, die für jeden der nebeneinander liegend anfallenden Zuschnitte eine Band- bzw. Riemenführung 10 besitzt.

Die Zusammenführvorrichtung 8 besitzt mehrere, paternosterartig auf einer endlosen Bahn hintereinander angeordnete Magazine 11a, 11b und 11f, die Aufnahmeeinrichtungen 12 für die nebeneinander liegend anfallenden Zuschnitte aufweisen und mittels einer zugeordneten Transporteinrichtung mit vorgegebenem Takt schrittweise bewegbar sind. Hierdurch gelangen die hintereinander angeordneten Magazine 11a bis 11f jeweils nacheinander in mehrere Arbeitsstellungen. In der durch das Magazin 11a verdeutlichten Arbeitsstellung befindet sich das betreffende Magazin im Wirkbereich derZuführeinrichtung 9. In dieser Stellung werden die in der Trennstation 1 in einzelne Zuschnitte zerteilten Streifen in zerteilter Form mit ihren nebeneinander liegenden Zuschnitten von hinten oben in das Magazin 11a eingeworfen, das dabei, wie die Figuren 1 und 2 anschaulich zeigen, eine Stellung einnimmt, in der es vorne geschlossen und hinten offen ist. Gleichzeitig befindet sich das dem Magazin 11a benachbarte, hier in Magazinlaufrichtung nachgeordnete Magazin 11b in Wirkbereich einer Raffeinrichtung 13. In dieser Arbeitsstellung werden die im Magazin 11 b vorhandenen Spielkartenzuschnitte quer zur Magazinlaufrichtung zusammengeführt und in Form eines hierbei sich ergebenden Stapels bzw. Stosses auf einer seitlich angeordneten, hier durch ein Auslegeband gebildeten Auslegeeinrichtung 14 abgelegt.

In der Regel umfasst ein Kartenspiel die Aufdrucke mehrerer Streifen. Diese werden in zertrennter Form mit ihren nebeneinander liegenden Zuschnitten in der durch das Magazin 11a verdeutlichten Arbeitsstellung aufeinander im betreffenden Magazin abgelegt. Sobald alle zu einem kompletten Spiel gehörenden Spielkartenzuschnitte in das betreffende Magazin eingelegt sind, wird die die Magazine aufnehmende Transporteinrichtung aktiviert. Die auf der seitlichen Auslegeeinrichtung abgelegten Stösse bzw. Stapel enthalten somit jeweils ein komplettes Spiel. Der Takt, in welchem die die Magazine aufnehmende Transporteinrichtung aktiviert wird, wird daher durch die Anzahl der benötigten Streifen vorgegeben und kann einfach von einer hier nicht näher dargestellten Eintourenwelle abgeleitet werden, die den Maschinentakt des Anlegers 4 vorgibt. Bei jedem Einsatz der Transporteinrichtung gelangt das gefüllte Magazin in den Wirkbereich der Raffeinrichtung 13 und wird durch ein neues, leeres Magazin ersetzt.

Die Raffeinrichtung 13 ist, wie am besten aus Figur 2 erkennbar ist, mit einem hier durch eine Gabel mit starren Zinken 15 versehenen Rafforgan 16 ausgestattet, das mittels einer hier nicht näher dargestellten Antriebseinrichtung quer zur Magazinlaufrichtung in Längsrichtung der Magazine zum Zusammenführen der hierin enthaltenen Zuschnitte hin- und herbewegbar ist. Dieser Einsatz des Rafforgans 16 erfolgt bei Magazinstillstand. Anstelle einer hin- und hergehenden Bewegung des Rafforgans 16 könnte dieses auch auf einem kontinuierlich umlaufenden Antriebsorgan aufgenommen sein, dessen Geschwindigkeit so gewählt ist, dass das Rafforgan 16 während einer Vorwärtsbewegung der Magazine nicht im Magazineingriff ist. Die Transportbahn der Magazine führt hier unterhalb der Raffeinrichtung 13 hindurch, so dass starre Gabelzinken 15 Verwendung finden können. Es wäre jedoch auch denkbar, die Raffeinrichtung 13 unterhalb der Magazin-Transportbahn anzuordnen. In diesem Fall wäre es dann erforderlich, für den Magazineinsatz ausfahrbare Gabelzinken vorzusehen. In jedem Falle steht für den Raff- bzw. Zusammenführvorgang eine lange Zeitspanne zur Verfügung, nämlich dieselbe Zeitspanne, die zum Einlegen der zu einem kompletten Spiel gehörenden, in nebeneinander liegende Zuschnitte zerschnittenen Streifen in das im Wirkbereich der Zuführeinrichtung 9 sich befindende Magazin benötigt wird. Das Rafforgan 16 kann daher entsprechend langsam bewegt werden, was eine hohe Betriebssicherheit und eine schonende Arbeitsweise gewährleistet.

Die Magazine 11a bis 11f bestehen, wie am besten aus Figur 3 erkennbar ist, aus quer zur Magazinlaufrichtung sich erstreckenden Schienen 17, auf denen zur Bildung der Aufnahmeeinrichtungen für die nebeneinander liegend anfallenden Zuschnitte hintereinander angeordnete Keile 18 aufgenommen sind, so dass sich eine Fächerstellung der mit Hilfe des Rafforgans zusammenführbaren, d.h. aufeinander zu schichtenden Zuschnitte bzw. Zuschnittpäckchen der bei 19 angedeuteten Art ergibt. Die Keile 18 sind dementsprechend in Vorwärtsrichtung des Rafforgans 16 verdickt. Die Zuführeinrichtung 9 besitzt für jede magazinseitige Aufnahmeeinrichtung eine Band- bzw. Riemenführung 10. Diese kann aus zwei unteren und einem etwa mittig hierzu angeordneten oberen Band- bzw. Riemen bestehen. Die Transportebene dieser nebeneinander angeordneten Band- bzw. Riemenführungen 10 ist ausgangsseitig entsprechend der Keilneigung der Keile 18 geneigt. Hierzu sind die einzelnen Bänder bzw. Riemen ausgangsseitig höhenmässig entsprechend gegeneinander versetzt, wie in Figur 2 angedeutet ist. Hierbei erhalten die auf die Keile 18 aufzulegenden Zuschnitte bereits in der Zuführeinrichtung 9 die erforderliche Schräglage. Einzugsseitig kann die Transportebene der Band - bzw. Riemenführungen 10 tischparallel verlaufen. Zur Gewährleistung einer zuverlässigen Ausrichtung der Zuschnitte in Einwurfrichtung beim Befüllen des der Zuführeinrichtung 9 zugeordneten Magazins sowie einer zuverlässigen Lagesicherung während der anschliessenden Magazinverschiebebewegung ist jeder mit Keilen 18 versehenen Schiene 17, wie die Figuren 1 und 2 anschaulich erkennen lassen, ein in Magazinlaufrichtung vorderer und ein in Magazinlaufrichtung hinterer Anschlag 20 bzw. 21 zugeordnet. Diese bestehen aus auf zur Schiene 17 parallelen, separaten Querträgern 22 aufgenommenen Winkelblechen 23. Der in Magazinlaufrichtung vordere Anschlag 20 weist dabei zweckmässig eine solche Höhe auf, dass die durch die Bandführungen 10 der Zuführeinrichtung 9 in das zugeordnete Magazin eingeworfenen Zuschnitte hierüber nicht hinausschiessen können. Der hintere Anschlag 22 kann demgegenüber etwas verkürzt sein, so dass die in das Magazin einzuwerfenden Zuschnitte hierüber hinweggehen können. Der Abstand der Anschläge 20 und 21 entspricht der Länge der rechteckförmigen Zuschnitte zusätzlich eines erforderlichen Spiels. Die Breite der Keile 18 ist demgegenüber so verkürzt, dass sich von den Anschlägen begrenzte Laufrinnen für die zumindest bis zur Keilbasis reichenden Zinken 15 des Rafforgans 16 ergeben.

Zur Bildung der den Magazinen 11a bis 11f zugeordneten Transporteinrichtung sind im dargestellten Ausführungsbeispiel, wie die Figuren 1 und 2 weiter erkennen lassen, zwei endlose Ketten 25 vorgesehen, auf denen die über die gesamte Machinenbreite sich erstreckenden Schienen 17 und Träger 22 mit ihren Enden aufgenommen sind. Hierzu sind, wie aus Figur 3 erkennbar ist, an ein Kettenschloss 26 angeformte Bolzen 27 vorgesehen, die in die Schienen 17 bzw. Träger 22 aufnehmende Lagerböcke 28 eingreifen. Jeder Schiene 17 und jedem Träger 22 ist pro Kette 25 ein Kettenschloss 26 zugeordnet. Die separate Ausbildung und Anlenkung der Schienen 17 und Träger 22 stellt sicher, dass im Umlenkbereich der über Kettenräder 29 laufenden Ketten 25 gegenüber einer einteiligen Magazinausbildung verhältnismässig wenig Schwenkraum benötigt wird. Hierdurch lässt sich der erforderliche Abstand zwischen dem in der im Umkehrbereich vorgesehenen Füllstellung sich befindenden Magazin 11a und der Zuführeinrichtung 9 verkleinern. In diesem Sinne ist es auch vorteilhaft, wenn der Durchmesser der zuführseitigen Kettenräder 29 so klein wie möglich gewählt wird. Der Durchmesser der gegenüberliegenden vorderen Kettenräder 29 ist demgegenüber frei wählbar und kann daher der benötigten Geschwindigkeitsüber- bzw. -untersetzung angepasst werden. Zweckmässig werden daher nicht die zuführseitigen, sondern die gegenüberliegenden vorderen Kettenräder angetrieben. Zur Bewerkstelligung einer weiteren Schwenkraumeinsparung im hinteren, zuführseitigen Umlenkbereich können die Anschläge 20 bzw. 21 so gesteuert werden, dass sie sich während des Umlenkvorgangs an die Laufketten 25 anlegen. Im dargestellten Ausführungsbeispiel soll lediglich der jeweils vordere, höhere Anschlag 20 dementsprechend gesteuert sein. Hierzu sind die betreffenden Lagerböcke 28 schwenkbar auf den zugeordneten Kettenschloss-Bolzen 27 aufgenommen und mit Hilfe mindestens einer Steuerlasche 30 mit den verdrehsicher angeordneten Lagerböcken 28 des jeweils vorangehenden hinteren Anschlags 21, der zum jeweils vorangehenden Magazin gehört, verbunden. Die ausserhalb der Schwenklagerung angreifenden Lagerlaschen 30 bewirken ein Anschwenken des normalerweise radial wegstehenden Schenkels des Winkelblechs 23 an die Ketten 25 bzw. Kettenräder 29, wie Figur 2 anschaulich zeigt. Auch die höheren Anschläge 21 kommen daher mit einem für die niedrigeren Anschläge 21 ausreichenden Schwenkraum aus. Die Füllstellung ist dabei so gewählt, dass der den hinteren Anschlag 21 des Magazins 11 a aufnehmende Träger 22 im Gegensatz zum Träger 22 des vorderen Anschlags 20 und der die Aufnahmeeinrichtungen 12 aufnehmenden Schiene 17 den Bereich der die Umlenkung bewirkenden Kettenrads 29 noch nicht verlassen hat. Der hintere Anschlag 21 ist daher gegenüber dem vorderen, etwa lotrecht zu den Aufnahmeeinrichtungen aufgerichteten Anschlag 20 nach hinten gekippt, so dass sich eine Einwurföffnung ergibt.

Zur Führung der Ketten 25 sind im Bereich zwischen den hinteren und vorderen Kettenrädern 29 angeordnete Führungsleisten 31 vorgesehen, die von den seitlichen Kettenlaschen umgriffen werden. Zur Entlastung der Ketten und zur Bewerkstelligung eines geordneten Auflaufs der Ketten auf die Führungsleisten 31 greifen diese mit ihren Enden in die Kettenräder 29 ein, die hierzu, wie Figur 3 zeigt, mit entsprechenden Einstichen 32 versehen sind.

Die hier angetriebenen, vorderen Kettenräder sind, wie Figur 3 weiter erkennen lässt, auf einer über die Maschinenbreite durchgehenden und mit ihren Enden in den Seitenwandungen gelagerten Welle 33 aufgenommen, die ihrerseits von einer hier nicht näher dargestellten den Maschinentakt vorgebenden Eintourenwelle aus angetrieben ist. Hierzu ist die Welle 33 mit einem Antriebsrad 34 kuppelbar, das hier als Kettenrad ausgebildet ist und im Eingriff mit einer von der Eintourenwelle aus antreibbaren Kette 35 steht. Das Antriebsrad 34 ist frei drehbar auf der Welle 33 gelagert und mittels einer registerhaltigen Freilaufkupplung 36 hiermit kuppelbar. Diese ist als mit einem Registerglied versehene elektromagnetische Kupplung ausgebildet, die durch einen hier nicht näher dargestellten Zähler angesteuert wird, der als Vorwahlzähler ausgebildet ist. Dieserwird sovoreingestellt, dass die Freilaufkupplung 36 nach einer bestimmten Anzahl von Umdrehungen der Eintourenwelle aktiviert wird und die Welle 33 im Bereich eines bestimmten Kurbelwinkels der Eintourenwelle mitnimmt, wodurch die paternosterartig angeordneten Magazine 11a bis 11f um einen Schritt weiter bewegt werden. Zwischen den vom Anleger 4 an die Schneidstation 1 übergebenen Streifen befinden sich naturgemäss kleine Lücken, deren Weite einem bestimmten Kurbelwinkel der Eintourenwelle entspricht. Zur Gewährleistung eines kontinuierlichen Betriebs ist die beim Antrieb der den Magazinen zugeordneten Transporteinrichtung von der Eintourenwelle aus vorgesehene Über- bzw. Untersetzung so gewählt, dass die hier die Transporteinrichtung bildenden Ketten 25 die Distanz zwischen den durch die Magazine 11a bzw.11 b verdeutlichten Arbeitsstellungen zumindest innerhalb desselben Kurbelwinkels der Eintourenwelle zurücklegen.

## Patentansprüche

1. Vorrichtung zum Zusammenführen von bei einem Schneidvorgang in Form einer Reihe nebeneinander liegend anfallenden Zuschnitten zu einem Stoss bzw. Stapel, insbesondere zum Zusammenführen von durch Zertrennen eines Materialstreifens hergestellten Spielkartenzuschnitten zu einem kompletten Spiel, bei der die Zuschnitte nach dem Trennvorgang mittels einer Zuführeinrichtung (9) in ein mit mehreren nebeneinander angeordneten Aufnahmeeinrichtungen (12) versehenes Magazin (11) eingelegt werden, das durch eine taktweise aktivierbare Raffeinrichtung (13) entleerbar ist, welche die nebeneinander angeordneten Aufnahmeeinrichtungen (12) durchläuft und die zu einem Stoss bzw. Stapel zusammengeführten Zuschnitte auf einer neben dem Magazin (11) angeordneten Auslegeeinrichtung (14) ablegt, dadurch gekennzeichnet, dass mehrere auf einer endlosen Transportbahn hintereinander angeordnete Magazine (11 bis 11f) vorgesehen sind, die mittels einer taktweise aktivierbaren Transporteinrichtung (25) schrittweise in mehrere Arbeitsstellungen transportierbar sind, von denen eine im Wirkbereich einer Zuführeinrichtung (9) und zumindest eine weitere im Wirkbereich zumindest einer Raffeinrichtung (13) vorgesehen sind.

2. Vorrichtung nach Anspruch 1, dadurch gekennzeichnet, dass die Transporteinrichtung (25) von einer den Maschinentakt vorgebenden Eintourenwelle aus antreibbar ist, wobei im kinematischen Antriebskettenzug eine registerhaltige Freilaufkupplung (36) vorgesehen ist, die mittels eines vorzugsweise als durch die Eintourenwelle ansteuerbarer Vorwahlzähler ausgebildeten Zählers aktivierbar ist.

3. Vorrichtung nach wenigstens einem der vorhergehenden Ansprüche, dadurch gekennzeichnet, dass die Transporteinrichtung (25) der Magazine (11 a bis 11f) mit solcher Über- bzw. Untersetzung antreibbar ist, dass die dem Abstand benachbarter Magazine entsprechende Strecke der endlosen Transportbahn innerhalb eines Kurbelwinkels der Eintourenwelle zurücklegbar ist, der höchstens dem den Lücken zwischen den die Zuführeinrichtung (9) durchlaufenden Zuschnittreihen entsprechenden Kurbelwinkel entspricht.

4. Vorrichtung nach wenigstens einem der vorhergehenden Ansprüche, dadurch gekennzeichnet, dass die Transportbahn der Magazine (11a bis 11f) unterhalb der Raffeinrichtung (13) hindurchführt.

5. Vorrichtung nach Anspruch 4, dadurch gekennzeichnet, dass die Raffeinrichtung (13) mit mindestens einem bei stillstehenden Magazinen quer zur Magazintransportrichtung vorzugsweise hin- und herbewegbaren, vorzugsweise als Gabel ausgebildeten Rafforgan (16) versehen ist, das die über der Maschinenbreite nebeneinander angeordneten Aufnahmeeinrichtung (12) durchläuft.

6. Vorrichtung nach wenigstens einem der vorhergehenden Ansprüche, dadurch gekennzeichnet, dass die Magazine (11 a bis 11f) quer zur Magazinlaufrichtung sich erstreckende, die Aufnahmeeinrichtungen (12) aufnehmende Schienen (17) aufweisen, denen jeweils ein über ihre ganze Länge sich erstreckender vorderer Anschlag (20) und hinterer Anschlag (21) zugeordnet ist, welche die vorzugsweise durch in Vorwärtsrichtung des Rafforgans (16) der Raffeinrichtung (13) ansteigende Keile (18) gebildeten Aufnahmeeinrichtungen seitlich begrenzen, wobei zwischen den Aufnahmeeinrichtungen und den Anschlägen (20 bzw. 21) den Zinken (15) des Rafforgans (16) zugeordnete Laufrinnen (24) vorgesehen sind.

7. Vorrichtung nach Anspruch 6, dadurch gekennzeichnet, dass die die Aufnahmeeinrichtungen (12) aufnehmenden Schienen (17) und die den Anschlägen (20 bzw. 21) zugeordneten Träger (22) jeweils mit ihren Enden separat auf zur Bildung der Transporteinrichtung vorzugsweise vorgesehenen Ketten (25) aufgenommen sind.

8. Vorrichtung nach Anspruch 7, dadurch gekennzeichnet, dass die Ketten (25) in ihrem den Arbeitsstellungen der Magazine (11a bis 11f) entsprechenden Umfangsbereich durch hiervon umgriffene Führungsleisten (31) geführt sind, die mit ihren Enden in Einstiche (33) der den Ketten (25) zugeordneten Kettenräder (29) eingreifen.

9. Vorrichtung nach wenigstens einem der vorhergehenden Ansprüche 6 bis 8, dadurch gekennzeichnet, dass ein Anschlag, vorzugsweise der vordere Anschlag ( 20), höher als der gegenüberliegende Anschlag (21) ist und dass der dem höheren Anschlag (20) zugeordnete Träger (22) schwenkbar an der Transporteinrichtung (25) gelagert und durch eine Steuerlasche (30) mit einem benachbarten, drehfest gelagerten Träger eines benachbarten Anschlags (21) verbunden ist.

10. Vorrichtung nach wenigstens einem der vorhergehenden Ansprüche, dadurch gekennzeichnet, dass die Zuführeinrichtung (9) für jede Aufnahmeeinrichtung (12) einen vorzugsweise durch eine Band- oder Riemenführung (10) gebildeten Zubringer aufweist, dessen Transportebene ausgangsseitig entsprechend der Keilneigung der zugeordneten Aufnahmeeinrichtung (12) geneigt ist.

## Claims

1. A device for bringing together to a pile or respectively stack cut pieces which resulting from a cutting process are situated next to each other in the form of a line, in particular for bringing together to a complete deck the cut cards produced by cutting a strip of material, whereby the cut pieces, after the cutting-off process, are, by means of a feeding mechanism (9), put into a magazine (11) which has several receiving appliances (12) located next to each other and can be emptied by a gathering mechanism (13) which can be activated cyclewise, runs through the receiving appliances (12) located next to each other, and places the cut pieces brought together to a pile or respectively stack on a paying-out mechanism (14) located next to the magazine (11), characterized in that there are several magazines (11a a to 11f) which are situated behind each other on an endless transport line and, by means of a transport mechanism (25) able to be activated cyclewise, can be conveyed to several working positions stepwise of which one is in the range of activity of a feeding mechanism (9), and at least another one in the range of activity of at least one gathering mechanism (13).

2. A device as claimed in claim 1 characterized in that the transport mechanism (25) can be driven by a single-revolution shaft giving the cycle of the machine whereby there is in the kinematical chain drive a registration stable free wheel clutch (36) which can be activated by means of a counter preferably in the form of a preselective counter able to be controlled by the single-revolution shaft.

3. A device as claimed in anyone of the preceding claims characterized in that the transport mechanism (25) of the magazines (11 a to 11f) can be driven by such a step up or respectively reduction gearing that the length of the endless transport line corresponding to the distance of adjacent magazines can be covered within a crank angle of the single-revolution shaft which corresponds at the most to the crank angle corresponding to the gaps between the rows of cut pieces running through the feeding mechanism (9).

4. A device as claimed in anyone of the preceding claims characterized in that the transport line of the magazines (11 a to 11f) runs below the gathering mechanism (13).

5. A device as claimed in claim 4 characterized in that the gathering mechanism (13) has at least one gathering element (16) which, when the magazines stand still, can be moved at right angles to the direction of transport of the magazines preferably forwards and backwards, is preferably in the form of a fork, and runs through the receiving appliances (12) arranged next to each other over the width of the machine.

6. A device as claimed in anyone of the preceding claims characterized in that the magazines (11a to 11f) have rails (17) which run at right angles to the direction of motion of the magazines, accommodate the receiving appliances (12), and cooperate each with a front stop (20) and a back stop (21) running over their entire length, said stops defining sideways the receiving appliances (12) preferably formed by wedges (18) which rise in the forward direction of the gathering element (16) of the gathering mechanism (13) whereby there are between the receiving appliances (12) and the stops (20 or respectively 21) grooves (24) cooperating with the prongs (15) of the gathering element (16).

7. A device as claimed in claim 6 characterized in that the rails (17) accommodating the receiving appliances (12) and the supports (22) cooperating with the stops (20 or respectively 21) are each by their ends accommodated separately on chains (25) preferably provided for forming the transport mechanism.

8. A device as claimed in claim 7 characterized in that the chains (25), in their circumferential part corresponding to the working positions of the magazines (11a to 11f), are led through guide ledges (31) embraced thereby which with their ends engage in recesses (32) of chain wheels (29) cooperating with the chains (25).

9. A device as claimed in anyone of the preceding claims 6 to 8 characterized in that a stop, preferably the front stop (20), is higher than the opposite stop (21) and that the support (22) cooperating with the higher stop (20) is turningly accommodated on the transport mechanism (25) and, by means of a guide strap (30), is connected with an adjacent, non-twistingly secured support of an adjacent stop (21).

10. A device as claimed in anyone of the preceding claims characterized in that the feeding mechanism (9) has for each receiving appliance (12) a feeder which is preferably in the form of a band or belt guide (10) and of which the transport plane is on the side of the outlet inclined according to the inclination of the wedge of the cooperating receiving appliance (12).

## Revendications

1. Dispositif pour empiler des coupes, reposant les unes à côté des autres, en série, à la suite d'une opération de découpage pour former un tas ou une pile et en particulier, pour empiler les coupes de cartes à jouer, obtenues par découpage d'une bande de matériau, afin d'obtenir un jeu complet, dans lequel les coupes sont introduites dans un magasin (11) pourvu de plusieurs dispositifs de réception (12) disposés les uns à côté des autres grâce à un dispositif d'alimentation (9), ce magasin pouvant être vidé au moyen d'un dispositif de ramassage (13) pouvant être actionnée en cadence et qui parcourt les dispositifs de réception (12) disposés les uns à côté des autres, et qui dépose les coupes empilées en un tas ou en une pile, sur un dispositif d'évacuation (13) disposé à côté du magasin (11 caractérisé en ce que, il est prévu plusieurs magazins (11a à 11f) disposés les uns derrière les autres, sur une bande transporteuse sans fin, qui peuvent être transportés pas à pas en différents postes de travail, au moyen d'un dispositif de transport (25) pouvant être actionné en cadence, l'un de ces postes de travail, étant situé dans la zone d'action d'un dispositif d'alimentation (9) et au moins un autre poste de travail, étant situé dans la zone d'action d'au moins un dispositif de ramassage (13).

2. Dispositif selon la revendication 1, caractérisé en ce que, le dispositif de transport (25) peut être entraîné par un arbre à un tour, tournant à la cadence de la machine, la chaîne d'entraînement cinématique comportant un accouplement à roue libre (36) à registre qui peut être actionné de préférence par un compteur constitué par un compteur de présélection et pouvant être commandé par l'arbre à un tour.

3. Dispositif selon au moins l'une des revendications précédentes, caractérisé en ce que le dispositif de transport (25) des magasins (11a à 11f) peut être entraîné avec une multiplication ou démultiplication telle, que la distance parcourue par la bande transporteuse sans fin, pendant un angle de rotation de l'arbre à un tour et correspondant à la distance entre deux magasins voisins, correspond à l'angle de rotation correspondant au plus, à l'intervalle entre les séries de coupes parcourant le dispositif d'alimentation (9).

4. Dispositif selon au moins l'une des revendications précédentes, caractérisé en ce que la bande transporteuse des magasins (11a à 11f) passe en dessous du dispositif de ramassage (13).

5. Dispositif selon la revendication 4, caractérisé en ce que le dispositif de ramassage (13) est pourvu d'un organe de ramassage (16) constitué de préférence par une fourche, et pouvant se déplacer d'un mouvement de va-et-vient, transversalement par rapport à la direction de transport des magasins, quand les magasins sont à l'arrêt, et qui parcourt les dispositifs de réception (12) disposés les uns à côté des autres sur la largeur de la machine.

6. Dispositif selon l'une au moins des revendications précédentes, caractérisé en ce que les magasins (11a a 11f) présentent des rails (17) reprenant les dispositifs de réception (12) et disposés transversalement par rapport à la direction d'avancement des magasins, auxquels correspond chaque fois une butée avant (20) et une butée arrière (21) s'étendant sur toute leur longueur, et qui limitent latéralement les dispositifs de réception, constitués de préférence par des coins (18) montant en direction de l'avancement de l'organe de ramassage (16) du dispositif de ramassage (13), tandis que des rainures de passage (14) correspondantes, sont prévues entre les dispositifs de réception et les butées (20 ou 21) qui correspondent aux dents (15) de l'organe de ramassage (16).

7. Dispositif selon la revendication 6, caractérisé en ce que les rails (17) reprenant les dispositifs de réception (12) et les supports (22) correspondants aux butées (20 ou 21) sont supportés chaque fois séparément par leurs extrémités sur les chaînes (25) prévues de préférence pour constituer le dispositif de transport.

8. Dispositif selon la revendication 7, caractérisé en ce que les chaînes (25) sont guidées dans leurs zones, correspondant aux positions de travail des magasins (11a a 11f) par des bandes de guidage (31) engrènant avec elles, et qui engrènent par leurs extrémités dans les encoches (33) des roues à chaîne (29) correspondant aux chaînes (29).

9. Dispositif selon au moins l'une des revendications 6 à 8, caractérisé en ce qu'une butée, et de préférence la butée avant (20), est plus haute que la butée opposée (21) et en ce que le support (22) correspondant à la butée plus haute (20) est montée avec possibilité de pivotement sur le dispositif de transport (25) et est reliée par une patte de commande (30) avec à support voisin d'une butée voisine (21) fixé sans possibilité de rotation.

10. Dispositif selon au moins l'une des revendications précédentes, caractérisé en ce que le dispositif d'alimentation (9) prévu pour chaque dispositif de réception (12), comporte un dispositif d'alimentation constitué de préférence par un guide à bandes ou courroies (10), dont le plan de transport est incliné du côté de la sortie correspondant à l'inclinaison des coins du dispositif de réception correspondant (12).
